# FASCICULE DE BREVET EUROPEEN

(11) **EP 0 447 332 B1**
(45) Date de publication et mention de la délivrance du brevet: **29.09.1993**
(21) Numéro de dépôt: 91420080.3
(22) Date de dépôt: 06.03.1991
(51) Int. Cl.: G05G 5/06, G05G 15/04

(54) **Dispositif de blocage de mouvement dans une transmission mécanique**
Blockiereinrichtung für ein mechanisches Getriebe
Movement prevention device in a mechanical transmission

(30) Priorité: 16.03.1990 FR 9003645
(43) Date de publication de la demande: 18.09.1991
(73) Titulaire: JEAMBRUN APPAREILLAGES S.A.R.L., F-25120 Maiche (FR)
(72) Inventeur: Jeambrun, Georges, F-25120 Maiche (FR)
(74) Mandataire: Moinas, Michel

(56) Documents cités:
- DE-B- 1 147 814
- FR-A- 2 077 203

## Description

La présente invention est relative à un dispositif de blocage de mouvement dans une transmission mécanique empêchant tout déplacement intempestif de l'organe mécanique final dû à des efforts ou couples parasites appliqués sur l'organe même et/ou dans la transmission, lequel dispositif de blocage est levé si et seulement si les moyens d'entraînement sont volontairement enclenchés dans un sens prédéterminé.

Un tel dispositif présente un intérêt tout particulier lorsqu'il s'agit de motoriser des clapets, notamment des clapets papillons coupe-feu.

Un dispositif génétique est connu du document DE-B-1147814. En outre on connaît des dispositifs de blocage de mouvement dans de nombreuses structures mécaniques et on citera, à titre d'exemple, les dispositifs décrits dans les exposés FR 2 349 173, US 4 046 236, SU 1 046 556, FR 2 525 784 et DD 484 90. On constate cependant que tous ces dispositifs sont relativement compliqués ou font appel à des formes géométriques difficiles à usiner. Par exemple, le dispositif selon le document FR 2 349 173 est basé sur un organe en forme de croix évasé vers l'extérieur et évidé à ses extrémités.

Au contraire, on fait appel selon l'invention à des pièces simples elles-mêmes de géométries simples ou conventionnelles. Ainsi, dans le dispositif selon l'invention, l'arbre menant est relié au premier organe des moyens de transmission de couple mécanique par un dispositif intermédiaire comprenant une première came de déverrouillage présentant une partie concave arrondie et montée orthogonalement à l'extrémité de l'arbre menant, ainsi que, vis-à-vis de la première came, une seconde came de verrouillage présentant au moins un ressaut et montée orthogonalement à l'extremité d'un arbre mené solidaire du premier organe, lequel arbre mené est situé dans le prolongement de l'arbre menant. Ces deux cames sont liées en rotation par une broche de la came de verrouillage traversant la came de déverrouillage par un orifice en portion de couronne circulaire agencé de telle sorte que la partie concave et le ressaut des cames soient alignées lors d'une rotation dans un sens dit "retour". Les moyens de transmission ou l'organe mécanique final sont complétés par un doigt indiquant à tout moment leur position angulaire. Le dispositif comprend de plus d'une part un levier monté sur un premier pivot dont la première branche porte une barre parallèle aux arbres prenant normalement appui à la fois contre les deux cames sous l'action d'un premier moyen de rappel du levier et dont la seconde branche porte une butée ; et d'autre part un bras dont l'une des extrémités est montée sur un deuxième pivot et l'autre extrémité porte une tige. Ce bras est normalement déplacé par un deuxième moyen de rappel pour engager la butée du levier qu'il tourne, ce qui désengage la barre du levier des deux cames contre l'effet du premier moyen de rappel du levier. La tige se situe sur le passage du doigt de telle sorte que, lors de l'arrivée de l'organe final en fin de course "retour", ce doigt déplace la tige, soit le bras, libérant ainsi le levier dont la barre peut alors s'engager contre le ressaut de la came de verrouillage.

Comme on peut le constater, ce dispositif est relativement simple en ce qu'il ne comprend que deux cames, un levier et un bras chacun muni d'un ressort ainsi qu'un doigt rapporté sur l'un des éléments de la transmission. Ces éléments sont aisément réalisables avec les techniques mécaniques actuelles et en toutes dimensions pour convenir à l'espace disponible au sein de la structure.

Avantageusement, le levier et le bras sont disposés parallèlement avec leurs pivots respectifs coaxiaux, ce qui limite les risques d'accrochages imprévus en des positions indésirées.

Avantageusement encore, l'extrémité de la broche de la came de verrouillage est de plus reliée à une extrémité d'un troisième moyen de rappel dont l'autre extrémité est arrimée à un crochet situé sur la came de déverrouillage proche et dans le sens dit "aller" de l'orifice. Ce troisième moyen de rappel atténu les chocs potentiels de la broche dans l'orifice de la came de déverrouillage lors de l'enclenchement des moyens d'entraînement dans le sens dit "retour".

Avantageusement encore, le ressaut peut se présenter sous la forme d'une encoche ayant une arête vive dans le sens "retour" pour effet de butée et une arête arrondie dans le sens "aller", ou sous la forme d'une encoche en U assurant alors un maintien dans les deux sens.

Un dispositif conforme à l'invention est représenté à titre nullement limitatif, sur les dessins ci-joints dans lesquels :
- la figure 1 est une vue schématique en perspective du dispositif lorsqu'il est inopérant,
- la figure 2 est une vue schématique en perspective du dispositif enclenché,
- la figure 3 est une vue schématique en perspective du dispositif au début de la phase de désenclenchement,
- la figure 4 est une vue schématique en perspective du dispositif appliqué au contrôle d'une vanne lorsque celle-ci est en position ouverte, et
- la figure 5 est une vue schématique en perspective du dispositif appliqué au contrôle d'une vanne lorsque celle-ci est en position fermée et bloquée.

En référence à la figure 1, la transmission mécanique comprend schématiquement, de la gauche vers la droite, un arbre menant 70 accouplé dans l'alignement à un arbre mené 12 qui entraîne un engrenage composé des roues dentées 10,20,30 et 40, cette dernière roue étant solidaire de l'organe mécanique considéré ici comme final, c'est-à-dire un arbre entraîné 42. L'arbre menant 70 peut être, par exemple, l'axe de sortie d'un moteur électrique, pneumatique ou thermique, ou d'une commande manuelle. Cet arbre menant 70 peut également être l'axe de sortie d'un embrayage intercalé à la sortie du moteur permettant de découpler à volonté ce moteur de la transmission mécanique. L'arbre entraîné 42 peut être, par exemple, l'axe de rotation d'un clapet papillon dont on veut contrôler l'ouverture et la fermeture. Bien évidemment, le train d'engrenages illustré par quatre roues dentées de diamètre sensiblement identique peut être en fait composé de plusieurs roues de diamètre différent réalisant alors une réduction ou une amplification des mouvements angulaires. Cette transmission par engrenages pourrait également être remplacée soit par une chaîne soit par une courroie simple ou en huit selon le sens de rotation désiré.

Par commodité dans la suite de l'exposé, on entendra par sens "aller" le sens de rotation des aiguilles d'une montre pour l'arbre entraîné 42 donc, sur la figure 1, le sens anti-horaire pour l'arbre menant 70 (figure 3). A l'inverse, le sens "retour" correspond à un sens de rotation anti-horaire pour l'arbre entraîné 42 (figure 2).

Le dispositif de blocage de mouvement selon l'invention comprend d'abord un dispositif intermédiaire de cames situé entre l'arbre menant 70 et l'arbre mené 12, ces arbres étant alignés l'un par rapport à l'autre. Ce dispositif intermédiaire est composé d'une part d'une came de verrouillage 14 présentant une encoche en forme de U 17, laquelle came est montée perpendiculairement à l'extrémité de l'arbre mené 12 ; et d'autre part d'une came de déverrouillage 76 montée perpendiculairement à l'extrémité de l'arbre menant 70 et ce vis-à-vis de la came de verrouillage 14. Le diamètre de la came de déverrouillage 76 est égal ou supérieur à celui de la came de verrouillage 14 et présente une partie concave arrondie au moins aussi profonde que l'encoche 17.

Une broche 16 partant de la came de verrouillage 14 passe au travers de la came de déverrouillage 76 dans un orifice en section de couronne circulaire 79 mieux visible sur la figure 2. Cette broche 16 et cet orifice 79 sont disposés sur leurs cames respectives de telles sortes que, lors d'une rotation de l'arbre menant 70 dans le sens "retour" impliquant la butée de la broche 16 contre l'extrémité de l'orifice 79 correspondant au sens inverse des aiguilles d'une montre tel qu'illustré sur la figure 2, l'encoche 17 de la came de verrouillage 14 soit alignée avec la partie concave de la came de déverrouillage 76. La longueur de cet orifice 79 est telle que la partie de la came de déverrouillage 76 alignée avec l'encoche 17 ait un diamètre supérieur à celui de la came de verrouillage 14 lors d'une rotation de l'arbre menant 70 dans le sens "aller", impliquant la butée de la broche 16 contre l'extrémité de l'orifice 79 correspondant. Enfin, l'extrémité de la broche 16 est reliée dans le sens inverse des aiguilles d'une montre à un crochet 72 de la came de verrouillage 76 par un ressort à boudin 74.

Le dispositif de blocage comprend ensuite un levier 60 articulé autour d'un premier pivot 66. L'une des branches, à gauche sur la figure 1, porte en son extrémité une barre 68 alignée avec l'arbre menant 70 et l'arbre mené 12. L'autre branche, à droite sur la figure 1, porte en son extrémité une butée 62. Un premier ressort 64 agissant entre le carter de la transmission et la branche de gauche du levier 60 tend à maintenir la barre 68 simultanément contre les cames 14 et 76. Le dispositif de blocage comprend de plus un bras 50 articulé autour d'un deuxième pivot 56 sensiblement coaxial à celui 66 du levier. Ce bras 50 est proche et parallèle au levier 60 de telle sorte que son côté gauche vienne s'appliquer contre la butée 62 sous l'action d'un deuxième ressort 54 le tirant dans le sens des aiguilles d'une montre. L'autre extrémité de ce deuxième ressort 54 est ancrée à un point fixe pouvant, comme précédemment, être un point du carter de la transmission. Le bras 50 porte en son extrémité une tige 52 qui se trouve être sur le passage d'un doigt 44 matérialisant la position angulaire de l'arbre entraîné 42.

Tel que décrit précédemment, le dispositif fonctionne de la manière suivante.

Sur la figure 1, le doigt 44 évolue selon la rotation de l'arbre menant 70 dans une zone extérieure à celle de la tige de bras 52. Le couple appliqué par le ressort 54 sur le bras 50 étant supérieur à celui appliqué par le ressort 64 sur le levier 60, ce bras 50 pousse la butée 62 dans le sens inverse des aiguilles d'une montre ce qui déplace de même la barre 68 donc hors du contact des cames 14 et 76. L'arbre menant 70 peut alors librement entraîner en rotation, dans un sens comme dans un autre, l'arbre mené 12 donc l'arbre final 42 avec son doigt 44.

Si maintenant, comme illustré sur la figure 2, l'arbre menant tourne dans le sens "retour", l'encoche 17 de la came de verrouillage 14 se retrouve d'abord alignée avec la partie concave de la came de déverrouillage 76 pendant ces rotations. Le doigt 44 vient par un mouvement anti-horaire (a) rencontrer la tige 50 de bras 52 qui se déplace alors dans dans un mouvement horaire (b) contre l'action du deuxième ressort 54. Sous l'effet du premier ressort 64, le levier 60 tourne également dans le sens des aiguilles d'une montre avec sa butée 62 restant en contact avec le bras 50 jusqu'à ce que la barre 68 vienne au contact des cames 14 et 76. Enfin, l'encoche 17 vient se présenter devant la barre 68 qui s'y engage immédiatement toujours sous l'effet du premier ressort 64. Ceci a comme conséquence le blocage immédiat en rotation de la came de verrouillage par la barre 68 et le levier 60 tenu par son pivot 66 ce qui provoque l'arrêt de l'arbre mené 12 et de l'arbre entraîné 42. On constate alors que tout mouvement ultérieur du doigt 44, de l'arbre entraîné 42 ou du train d'engrenages est rendu impossible dans un sens comme dans l'autre par l'encoche en forme de U 17 prise par la barre 68. On constate de plus que si le moteur entraînant l'arbre menant 70 poursuit sa rotation dans le sens "retour", il est immédiatement stoppé par la broche 16 venant en butée à l'extrémité gauche de l'orifice 79.

Lors d'un redémarrage de la transmission mécanique, par une rotation de l'arbre menant 70 dans le sens "aller", la came de déverrouillage 76 peut commencer à tourner quand bien même la came de déverrouillage 14 reste immobilisée et ce d'un angle correspondant au déplacement de la broche 16 d'une extrémité à l'autre de l'orifice 79, mouvement amorti par le troisième ressort 74. Ce déplacement de la came de déverrouillage 76 provoque le dégagement de la barre 68 hors de l'encoche 17 autorisant ainsi un tour de roue 10. Pendant ce tour, le ressort 74 a tendance à repositionner les cames 14 et 76 de telle sorte que l'encoche 17 et la partie concave soient à nouveau réalignées. Ce tour de roue 10 a également fait tourner l'arbre 42 et le doigt 44 d'un angle correspondant au rapport de l'engrenage 10,20,30 et 40. Si cet angle est trop faible, faisant que le doigt 44 est encore engagé avec la tige 52, la barre 68 retombe dans l'encoche 17 sous l'action du premier ressort 64 et le processus décrit précédemment se répète. La came de verrouillage 14 étant à nouveau bloquée, la came de déverrouillage 76 poursuit sa rotation du fait que la broche repasse de l'extrémité gauche à l'extrémité droite de l'orifice 79 contre l'action du troisième ressort 74 mais assez pour ressortir la barre 68 et autoriser un tour supplémentaire. Cet enclenchement/désenclenchement se poursuit jusqu'à ce que le doigt 44 ait suffisamment tourné dans le sens "aller" en libérant la tige 52, donc jusqu'à ce que le bras 50 et par la même le levier 60 aient suffisamment tournés dans le sens inverse des aiguilles d'une montre pour assurer que la barre 68 soit définitivement hors d'atteinte de l'encoche 17. On se retrouve alors dans la situation illustrée par la figure 1.

Si un redémarrage de la transmission mécanique plus rapide doit être envisagé, on peut alors prévoir un moyen permettant d'anihiler promptement la fonction de la tige 52, par exemple soit en la basculant de côté soit en la retirant. Le bras 50 n'étant plus retenu, il tourne le levier 60 ce qui retire tout de suite la barre 68 définitivement hors du contact des cames. La transmission peut alors tourner librement donc plus rapidement.

Les figures 4 et 5 illustrent l'utilisation de ce dispositif pour le contrôle d'un clapet 80 venant obturer un conduit 100. De manière schématique, ce clapet 80 est monté transversalement sur l'arbre entraîné 42. Un ressort 82 enroulé autour de l'arbre 42 et dont l'une des extrémités est bloquée par un point d'ancrage 83 et l'autre extrémité appui contre la face arrière du clapet 80 tend à tourner celui-ci en positon "fermée". De préférence, après avoir tourné ce clapet 80 en position ouverte grâce au moteur et à la transmission mécanique, on maintien ce clapet 80 en position tel qu'illusté sur la figure 4 au moyen d'un taquet 84 éventuellement contrôlable à distance ce qui permet de relâcher la tension dans le mécanisme. Alors, l'embrayage du moteur étant dégagé, le simple dégagement de ce taquet 84 provoque la fermeture du clapet 80 contre l'orifice du conduit 100 sous la seule action du ressort 82, ainsi que la rotation du doigt 44 qui enclenche le mécanisme de blocage tel qu'illusté sur la figure 5.

Le blocage dans le sens "aller" de l'arbre entraîné 42, tel qu'illustré sur la figure 5, étant prépondérant dans cette situation, on peut envisager de réaliser une came de verrouillage 14 plus solide dont l'encoche 17′ présente sur sa partie gauche un ressaut formant butée pour la barre 68, alors que sa partie droite est quelconque voire arrondie. L'arrêt dans le sens "retour" stoppant la course du doigt 44 dans son mouvement est réalisé ici par le clapet 80 lui même butant contre l'orifice du conduit 100.

Comme on a pu le constater, ce système de blocage de mouvement dans une transmission mécanique permet, grâce à des éléments de conception simple : bras, levier, ressort et came de réaliser un arrêt efficace de l'arbre entraîné 42 en une position angulaire prédéterminée. Dans cette position, tout effort dans le sens "retour" appliqué sur cet arbre entraîné 42 et l'organe mécanique final, sur l'engrenage 10,20,30 ou sur la came de verrouillage 14 est compensé, donc anihilé par la came de verrouillage 14 tenue par la barre 68. Seule la mise en mouvement de l'arbre menant 70 à nouveau dans le sens "aller" permet le déblocage de la transmission.

## Revendications

1. Dispositif de blocage de mouvement dans une transmission mécanique comprenant un arbre menant (70) entraînant dans un sens "aller" et "retour" des moyens de transmission (10,20, 30,40) de couple mécanique à un organe mécanique final (42) caractérisé
- en ce que l'arbre menant (70) est relié au premier organe (10) des moyens de transmission de couple mécanique par un dispositif intermédiaire comprenant une première came (76) de déverrouillage présentant une partie concave arrondie et monté orthogonalement à l'extrémité de l'arbre menant (70), ainsi que, vis-à-vis de la première came, une seconde came de verrouillage (14) présentant au moins un ressaut (17), montée orthogonalement à l'extrémité d'un arbre mené (12) situé dans le prolongement de l'arbre menant (70) et solidaire du premier organe (10), ces deux cames étant liées en rotation par une broche (16) de la came de verrouillage (14) traversant la came de déverrouillage (76) par un orifice (79) en portion de couronne circulaire agencé de telle sorte que la partie concave et le ressaut (17) des cames soient alignées lors d'une rotation dans le sens "retour",
- en ce que les moyens de transmission ou l'organe mécanique final (42) sont complétés par un doigt (44) indiquant leur position angulaire,
- et en ce que le dispositif comprend de plus
. un levier (60) monté sur un premier pivot (66) dont la première branche porte une barre (68) parallèle aux arbres (70, 12) prenant normalement appui à la fois contre les deux cames (14, 76) sous l'action d'un premier moyen de rappel (64) du levier, et dont la seconde branche porte une butée (62),
. ainsi qu'un bras (50) dont l'une des extrémités est montée sur un deuxième pivot (56) et l'autre extrémité porte une tige (52), ce bras étant normalement déplacé par un deuxième moyen de rappel (54) du bras pour engager la butée (62) du levier qu'il tourne ce qui désengage la barre (68) du levier des deux cames contre l'effet du premier moyen de rappel (64) du levier ; la tige (52) se situant sur le passage du doigt (44) de telle sorte que, lors de l'arrivée de l'organe mécanique final (44) en fin de course "retour", ce doigt (44) déplace la tige (52) et le bras (50) libérant ainsi le levier (60) dont la barre (68) peut alors s'engager contre le ressaut (17) de la came de verrouillage (14).

2. Dispositif selon la revendication 1, caractérisé en ce que le levier (60) et le bras (50) sont disposés parallèlement avec leurs pivots respectifs (56, 66) coaxiaux.

3. Dispositif selon la revendication 1, caractérisé en ce que l'extrémité de la broche (16) de la came de verrouillage (14) est de plus reliée à l'une des extrémités d'un troisième moyen de rappel (74) dont l'autre extrémité est arrimée à un crochet (72) situé sur la came de verrouillage (76) proche et dans le sens "aller" de l'orifice (79).

4. Dispositif selon la revendication 1, caractérisé en ce que le ressaut (17) se présente sous la forme d'une encoche en U assurant un maintien dans les deux sens.

5. Dispositif selon la revendication 1, caractérisé en ce que le ressaut (17') se présente sous la forme d'une encoche ayant une arête vive dans le sens "retour" pour effet de butée et une arête arrondie dans le sens "aller".

## Patentansprüche

1. Blockiereinrichtung für ein mechanisches Getriebe mit einer führenden Welle (70), welche "vorwärts" und "rückwärts" Mittel (10, 20, 30, 40) antreibt, welche ein mechanisches Kräftepaar auf ein letztes mechanisches Organ (42) übertragen, dadurch gekennzeichnet,
- daß die führende Welle (70) mit dem ersten Organ (10) der der Übertragung des mechanischen Kräftepaares dienenden Mittel mittels einer Zwischeneinrichtung verbunden ist, welche
a) eine erste Entriegelungsnockenscheibe (76), die einen konkaven, abgerundeten Abschnitt aufweist und orthogonal zum Ende der führenden Welle (70) angeordnet ist, sowie
b) gegenüber der ersten Nockenscheibe eine zweite Verriegelungsnockenscheibe (14), die mindestens eine Kerbe (17) aufweist und orthogonal zum Ende einer geführten Welle (12) angebracht ist, welche in der Verlängerung der führenden Welle (70) angeordnet und mit dem ersten Organ (10) einteilig ausgebildet ist,
aufweist, wobei beide Nockenscheiben drehfest mittels eines Dornes (16) der Verriegelungsnockenscheibe (14) verbunden sind, welcher die Entriegelungsnockenscheibe (76) in einer Öffnung (79) durchdringt, welche die Gestalt eines Kreisringabschnitts aufweist und derart beschaffen ist, daß der konkave Abschnitt und die Kerbe (17) der Nockenscheiben bei einer Rückwärts-Drehbewegung aufeinander ausgerichtet sind,
- daß die Übertragungsmittel oder das letzte mechanische Organ (42) mittels eines Fingers (44) vervollständigt sind, welcher ihre Winkelstellung anzeigt,
- und daß die Vorrichtung darüberhinaus aufweist:
a) einen auf einer ersten Drehachse (66) montierten Hebel (60), dessen erster Schenkel eine zu den Wellen (70, 12) parallele Stange (68) aufweist, die sich normalerweise unter der Wirkung eines ersten Rückhol-Mittels (64) des Hebels gegen beide Nocken (14, 76) gleichzeitig abstützt und dessen zweiter Schenkel einen Anschlag (62) aufweist,
b) sowie einen Arm (50), dessen eines Ende auf einer zweiten Drehachse (56) angebracht ist und dessen anderes Ende einen Stift (52) trägt, wobei dieser Arm normalerweise von einem zweiten Rückhol-Mittel (54) des Armes bewegt wird, um den Anschlag (62) des Hebels zu betätigen und zu drehen, wodurch die Stange (68) des Hebels gegen die Wirkung des ersten Rückholmittels (64) des Hebels außer Eingriff mit den beiden Nockenscheiben gebracht wird; wobei der Stift (52) derart im Wege des Fingers (44) steht, daß bei Ankunft des letzten mechanischen Organs (42) in die Endstellung der "rückwärts"-Bewegung dieser Finger (44) den Stift (52) und den Arm (50) verschiebt und auf diese Weise den Hebel (60) freigibt, dessen Stange (68) dann in die Kerbe (17) der Verriegelungsnockenscheibe (14) eingreifen kann.

2. Einrichtung nach Anspruch 1, dadurch gekennzeichnet, daß der Hebel (60) und der Arm (50) parallel und daß ihre Drehachsen (56, 66) zueinander koaxial angeordnet sind.

3. Einrichtung nach Anspruch 1, dadurch gekennzeichnet, daß das Ende des Dornes (16) der Verriegelungsnockenscheibe (14) darüberhinaus mit einem Ende eines dritten Rückholmittels (74) verbunden ist, dessen anderes Ende an einem Haken (72) befestigt ist, der auf der Verriegelungsnockenscheibe (76) nahe der Öffnung (79) und in "vorwärts"- Richtung dieser Öffnung angeordnet ist.

4. Einrichtung nach Anspruch 1, dadurch gekennzeichnet, daß die Kerbe (17) U-förmig gestaltet ist und ein Festhalten in beiden Richtungen sicherstellt.

5. Einrichtung nach Anspruch 1, dadurch gekennzeichnet, daß die Kerbe (17') die Gestalt einer Einkerbung hat, welche in "rückwärts"-Richtung eine scharfe Kante, als Anschlag, und eine abgerundete Kante in "vorwärts"-Richtung hat.

## Claims

1. A movement prevention device in a mechanical transmission, comprising a driving shaft (70) driving, in a "forward" direction and a "return" direction, means (10, 20, 30, 40) for transmitting torque to a final mechanical member (42) characterized in that :
- the driving shaft (70) is connected to a first member (10) of the torque-transmission means by an intermediate device comprising a first unlocking cam (76) having a rounded concave part and which is mounted orthogonally at the end of the driving shaft (70) and, in face-to-face relationship with the first cam, a second, locking cam (14) having at least one abutment edge (17), and which is mounted orthogonally at the end of a driven shaft (12) which is situated in extension of the driving shaft (70) and is fixed to the first member (10), these two cams being connected for rotation together by a pin (16) of the locking cam (14) passing through the unlocking cam (76) by an arcuate opening (79) arranged so that during rotation in the "forward" direction, the concave part and the abutment edge (17) of the cams are aligned,
- the transmission means or the final mechanical member (42) are/is provided with a pointer (44) indicating their/its angular position,
- and in that the device further comprises :
. a lever (60), mounted on a first pivot (66), whose first branch carries a bar (68) parallel to the shafts (70, 12) and which normally bears simultaneously against the two cams (14, 76) under the action of first lever-biasing means (64), and whose second branch carries an abutment (62),
. and an arm (50) having one end mounted on a second pivot (56) and another end which carries a rod (52), this arm in normal use being biased by second arm-biasing means (54) to engage the abutment (62) of the lever which is turned thereby to disengage the lever's bar (68) from the two cams against the action of the first lever-biasing means (64); the rod (52) being situated in the trajectory of pointer (44) so that, when the final mechanical member (42) comes to the end of its "return" path, said pointer (44) displaces the rod (52) and the arm (50), thus freeing the lever (60) whose bar (68) may then engage against the abutment edge (17) of the locking cam (14).

2. A device according to claim 1, characterized in that the lever (60) and arm (50) are arranged parallel to one another with their respective pivots (56, 66) coaxial.

3. A device according to claim 1, characterized in that the end of the locking cam (14) 's pin (16) is furthermore connected to one of the ends of a third biasing means (74) whose other end is attached to a lug (72) situated on the locking cam (76) adjacent to the "forward"-direction end of opening (79).

4. A device according to claim 1, characterized in that the abutment edge (17) is formed in a U-shaped notch providing an abutment in both directions.

5. A device according to claim 1, characterized in that the abutment edge (17') is formed in a notch having a steep slope in the "return" direction to provide an abutment, and a rounded edge in the "forward" direction.
